# EUROPÄISCHE PATENTSCHRIFT

(11) **EP 0 414 120 B1**
(45) Veröffentlichungstag und Bekanntmachung des Hinweises auf die Patenterteilung: **29.12.1993**
(21) Anmeldenummer: 90115659.6
(22) Anmeldetag: 16.08.1990
(51) Int. Cl.: E02D 5/18, E02D 19/18

(54) **Verfahren zum Herstellen einer Dichtwand sowie Vorrichtung zum Durchführen des Verfahrens**
Method for making an impervious wall and machine for realizing such a method
Méthode pour réaliser une paroi étanche ainsi qu'un dispositif pour l'application de cette méthode

(30) Priorität: 24.08.1989 DE 3927933
(43) Veröffentlichungstag der Anmeldung: 27.02.1991
(73) Patentinhaber: Dyckerhoff & Widmann Aktiengesellschaft, D-81902 München (DE)
(72) Erfinder:
(74) Vertreter: Patentanwälte Möll und Bitterich

(56) Entgegenhaltungen:
- FR-A- 1 260 016
- US-A- 2 048 710
- US-A- 3 603 097
- US-A- 3 893 302

## Beschreibung

Die Erfindung betrifft zwei Verfahren zum Herstellen einer Dichtwand gemäß den Oberbegriffen der Patentansprüche 1 und 2 sowie zwei Vorrichtungen zum Durchfuhren dieser Verfahren.

Der Herstellung von Dichtwänden im Boden kommt vor allem bei der Ummantelung von Deponien, insbesondere von Altlasten, eine immer größere Bedeutung zu. Dabei muß bei den zu verwendenden Dichtmaterialien vor allem ein hoher Diffusionswiderstand angestrebt werden.

Dichtwände in Form von Schlitzwänden aus Beton oder Stahlbeton werden meist nach der klassischen Schlitzwandbauweise abschnittsweise hergestellt. Dabei wird nach dem Ausheben eines Schlitzwandabschnitts unter Stützung des Bodens durch eine Stützflüssigkeit als Schalung für die diesen Abschnitt in Herstellungsrichtung begrenzende Fugenfläche ein Schalungselement in den Schlitzabschnitt eingestellt. Dieses Schalungselement besitzt meist die Form eines Fugenrohres, wodurch eine konkave Aussparung für die Herstellung der anschließenden Abschnitte geschaffen wird. Danach wird der Beton von unten nach oben eingebracht, wobei die Stützflüssigkeit nach oben verdrängt wird. Der Verbrauch an Stützflüssigkeit ist dabei verhältnismäßig groß.

Wenn auch die anschließenden Abschnitte jeweils gegen die konkave Fugenfläche der vorhergehenden Abschnitte betoniert werden, so sind die Arbeitsfugen zwischen den Abschnitten doch Risiken für die Dichtheit der Schlitzwand, da der Beton eines folgenden Abschnitts nur an eine sorgfältig gereinigte Stirnfläche des vorhergehenden Abschnitts dicht anschließen kann. Da das Einbringen des Betons unter Wasser unter Verdrängung der Stützflüssigkeit erfolgt, lassen sich Fehlstellen nicht vermeiden.

In ähnlicher Weise wird auch bei dem gattungsgemäßen Verfahren zum Herstellen einer Dichtwand aus mineralischen Dichtungsmaterialien, insbesondere Tonmineralien, wie z.B. Montmorillonit, gearbeitet (DE 37 17 885 A1). Dabei werden zur Erzielung eines hohen Diffusionswiderstandes die die Dichtwand bildenden Materialien trocken vorgemischt und als trockenes Gemisch in sich jeweils über die gesamte Höhe der Wand erstreckenden Abschnitten von unten nach oben fortschreitend in den Schlitz eingebracht; die für die Wirksamkeit des Gemisches als Dichtungsschicht erforderliche Feuchtigkeit wird nach dem Einbau zugeführt. Zur Abgrenzung der einzelnen Abschnitte der Stützwand wird wiederum ein den Schlitz in Querrichtung unterteilendes Schalungselement verwendet.

Durch den trockenen Einbau der Dichtungsmaterialien gelingt gegenüber dem Einbau von Tonmineralien in feuchtem, der Gewinnung entsprechenden oder durch Zugabe von Wasser aufbereitetem Zustand eine bedeutend dichtere Lagerung mit geringeren Porenräumen; dies gilt insbesondere dann, wenn, was bei trockenen Materialien möglich ist, diese nach Korngrößen gestaffelt gemischt werden. Es bleiben jedoch immer noch die Arbeitsfugen zwischen den einzelnen Abschnitten.

Es ist auch schon bekannt geworden, eine Dichtwand aus Beton oder Stahlbeton unmittelbar an die Erzeugung eines Schlitzes im Boden in einem kontinuierlichen Verfahren herzustellen (US-A 3 893 302). Hierzu dient eine Vorrichtung zum gleichzeitigen Ziehen und Füllen des Schlitzes, mit der unmittelbar nach dem Herstellen des Schlitzes unter Vermeidung einer zwischenzeitlichen Stützung der Seitenwände Bewehrungskörbe eingestellt werden und als endgültiges Füllmaterial Beton in den Schlitz eingebracht wird. Die entlang des Schlitzes längs verfahrbare Vorrichtung umfaßt zu diesem Zweck ein den Schlitz über seine gesamte Tiefe unterteilendes Schalungselement, das an der der zu bildenden Dichtwand zugekehrten Seite eine quer zum Schlitz verlaufende Schalungswand aufweist, an der auch Vibrationsgeräte zur Verdichtung des einzubringenden Betons angeordnet sein können.

Der Erfindung liegt die Aufgabe zugrunde, eine wirtschaftliche Möglichkeit für die Herstellung einer dichten und somit sicheren Dichtwand aus mineralischen Dichtungsmaterialien zu schaffen, insbesondere bei der Herstellung einer solchen Dichtwand im Boden Arbeitsfugen zu vermeiden.

Nach der Erfindung wird diese Aufgabe durch die in den kennzeichnenden Teilen der Patentansprüche 1 und 2 enthaltenen Merkmale gelöst.

Vorrichtungen zum Durchführen der Verfahren geben die Patentansprüche 3 und 4 an.

Der Erfindung liegt die Erkenntnis zugrunde, daß, wenn ein mineralisches Dichtungsmaterial, insbesondere ein Tonmineral als trockenes, rieselfähiges Gemisch in trockenem Zustand eingebaut wird, beim Vorschieben des Schalungselementes hinter diesem in der Trockenmasse eine Art Grundbruch erzeugt wird, in dessen Folge das von oben zugeführte Dichtmaterial nachrutscht. Eine gezielte Grundbruchfigur kann durch eine bestimmte Formgebung der Flügelwände, eine eventuelle Neigung der Schalungswand oder auch durch Ausübung eines vertikalen Drucks auf das frisch eingebrachte Material erreicht werden.

Dadurch wird eine kontinuierliche Arbeitsweise ermöglicht mit der Folge, daß die offene Schlitzlänge nur kurz zu sein braucht, weil Schlitzaushub und Dichtwandherstellung synchron aufeinanderfolgen können. Dadurch sind nur sehr geringe Mengen an Stützflüssigkeit erforderlich. Es sind nur Mengenverluste auszugleichen; auf eine Suspensionsaufbereitung kann verzichtet werden. Dadurch werden die Kosten für eine Aufbereitung der Stützflüssigkeit reduziert und Umweltbelastungen durch die Entsorgung einer möglicherweise kontaminierten Stützflüssigkeit vermieden.

Beim Einbringen trockenen Materials in einen vergleichsweise engen Raum von großer Höhe spielt die innere Reibung des Materials eine große Rolle; sie kann zur Folge haben, daß ab einer gewissen Tiefe der Grenzwert des vertikalen Druckes kleiner wird als der Flüssigkeitsdruck in der Stützflüssigkeit. Um zu verhindern, daß durch etwaiges Eindringen von Stützflüssigkeit in das trockene Dichtmaterial lokal Zonen geringerer Dichte entstehen können, wird bei dem die Dichtwand bildenden Material der Winkel der inneren Reibung zum Beispiel durch Anwendung von Vibrationen herabgesetzt, wodurch eine dichtere Lagerung erreicht und auch ein größerer Druck gegen die Stützflüssigkeit bewirkt werden. Besonders vorteilhaft erscheint aber die aktive Anwendung vertikalen und horizontalen Druckes mittels einer in die Tiefe des einzubauenden Dichtwandmaterials reichenden rotierenden Schraube. Alternativ kann das Dichtwandmaterial auch gemäß Patentanspruch 2 mit einer vertikalen Kraft beaufschlagt werden.

Die trockene Aufbereitung und Einbringung des Dichtstoffes schaffen die Voraussetzung dafür, daß die einzelnen Bestandteile der Mischung nach Korngröße und Stoffart klassifiziert und nach entsprechenden Rezepturen zusammengesetzt werden können. Auf diese Weise läßt sich nicht nur eine besonders dichte Lagerung der Dichtstoffe, sondern auch eine Zusammensetzung derselben sowohl nach der Korngröße, als auch nach der Art erreichen, die auf etwa auftretende Schadstoffe in besonderem Maße abgestimmt werden kann.

Hinsichtlich des Einbaus der Dichtungsschicht kann auf den Inhalt der DE 37 17 885 A1, hinsichtlich des Aufbaus der Trockenmischung aus einem Grob- und einem Feinkornanteil auf denjenigen der älteren, jedoch nicht vorveröffentlichten DE 38 23 874 A1 zurückgegriffen werden. Deren Grundgedanke besteht darin, bei einer Mischung aus zwei jeweils in sich stabilen Komponenten, nämlich einem Fein- und einem Grobkornanteil die Struktur des Grobkornanteils so zu dimensionieren, daß das Feinkorn gleichsam wie eine Flüssigkeit bei Anwendung geringer Verdichtungsenergie in die freien Porenräume eindringen kann. Dies ist dann der Fall, wenn das Größtkorn des Feinkornanteils gleich oder kleiner ist als etwa ein Zehntel des Kleinstkornes des Grobkornanteils. Die Gesamtmischung ist also, solange sie trocken ist, bezüglich des Feinkornanteils instabil. Damit läßt sich unabhängig von dem Anlieferungszustand der Trockenmischung ein Füllen aller Poren des Korngerüstes bis nahe an den theoretischen Dichtgrad erzielen. Diese Instabilität der Trockenmischung ist die Voraussetzung für die Erzielung großer Homogenität und Dichte im Endzustand; ihre Stabilität erhält die Mischung dann, wenn Feuchtigkeit hinzutritt und die Kohäsion der Feinanteile geweckt wird.

Grundsätzlich ist eine Vielzahl von Mischungszusammensetzungen denkbar, die diesen Bedingungen genügen, solange nur die Voraussetzung erfüllt ist, daß das Grobkorngerüst, das aus einer oder mehreren Kornfraktionen bestehen kann, eine ausreichend große Durchlässigkeit für das Feinkorn aufweist und das Volumen des Feinkornanteils gleich oder etwas größer ist als das Porenvolumen des Grobkornanteils. Das Ineinanderfließen der beiden Stoffkomponenten kann auch dadurch verbessert werden, daß im Feinkornanteil Materialien verwendet werden, die einen besonders kleinen inneren Reibungswinkel aufweisen, wie z.B. Montmorillonit. Es hat sich gezeigt, daß es mit einem derartigen Mischungsaufbau technisch gelingt, ein Porenvolumen von unter 15 % zu erzielen. Damit läßt sich unter Berücksichtigung der Streuung in der endgültigen Dichtungsschicht ein Porenvolumen von 25 bis 20 % erreichen.

Um beim Einbau des Dichtungsmaterials in trockenem Zustand zu verhindern, daß die trockenen Tonmineralien etwa im Bereich des Schalungselementes Feuchtigkeit aus der Stützflüssigkeit aufnehmen, dadurch klebrig werden und an dem Schalungselement anhaften könnten, kann es vorteilhaft sein, die trockenen Bestandteile der Mischung hydrophob, d.h. wasserabweisend auszurüsten. Als Hydrophobiermittel kann z.B. Stearinsäure verwendet werden. Solche Hydrophobiermittel werden zweckmäßigerweise bereits bei der Herstellung der Trockenmischung eingemischt. Die Bestandteile der Trockenmischung haben eine sehr große innere Reibung, so daß die zugegebenen Hydrophobiermittel schon beim Mischen gut verteilt werden und auf der Oberfläche der einzelnen Körner einen dünnen Film bilden. Hydrophobiermittel sind in der Regel organische Verbindungen, die im Boden relativ rasch abgebaut werden, so daß die Tonmineralien danach die für die Funktion der Dichtungsschicht erforderliche Feuchtigkeit aufnehmen können.

Die Vorrichtungen gemäß den Ansprüchen 3 und 4 sind in besonderer Weise darauf abgestimmt, eine trockene Mischung eines mineralischen Dichtungsmaterials so einzubringen, daß der Horizontaldruck dieses Materials gleich oder größer ist als der hydraulische Druck der Stützflüssigkeit, so daß durch diese keine Umströmung der Schalungswand auftreten kann, die etwa zu Fehlstellen in der herzustellenden Dichtwand führen könnte.

Zu diesem Zweck bildet die Schalungswand mit seitlichen Flügelwänden einen etwa U-förmigen Raum für das einzubringende Dichtungsmaterial, der eine Art Trichter mit unmittelbarem Anschluß an die herzustellende Dichtwand darstellt. Dadurch, daß die Vibrationsgeräte nicht an der Schalungswand selbst angeordnet sind, sondern an bzw. in die Dichtwand hineinreichenden Rohren angeordnet sind, gelingt es, einerseits das innerhalb dieses Raumes befindliche trockene Material zu verdichten und andererseits beim Vorschieben des Schalungselementes, wenn sich hinter diesem eine Grundbruchfigur bildet, das jeweils neu eingebaute Material mit dem bereits an Ort und Stelle befindlichen so zu verbinden, daß eine fehlerfreie Dichtwand erzeugt wird.

Wird zur Erzeugung des Horizontaldruckes eine in die Tiefe des Schlitzes reichende Schraube verwendet, dann wird hierdurch auf das sich in dem U-förmigen Raum befindende Material ein vertikaler Druck ausgeübt, der in der Tiefe einen horizontalen Druck bewirkt, der gleich oder größer ist als der hydraulische Druck der Stützflüssigkeit, um diesem entgegenzuwirken.

Die Erfindung wird nachstehend anhand der Zeichnung näher erläutert. Es zeigen die
- Fig. 1 und 2: Horizontal- und Vertikalschnitt durch eine erste Ausführungsform der Erfindung, die
- Fig. 3 und 4: Horizontal- und Vertikalschnitt durch eine andere Ausführungsform der Vorrichtung nach der Erfindung und die
- Fig. 5 und 6: Horizontal- und Vertikalschnitt durch eine weitere Ausführungsform der Erfindung mit einer vertikalen Schnecke zur Verdichtung des Dichtmaterials.

Eine erste Ausführungsform der Erfindung ist in Fig. 1 in einem Horizontalschnitt und in Fig. 2 in einem Vertikalschnitt durch einen Schlitz dargestellt, in dem sich eine Vorrichtung zum Einbringen von trockenem mineralischem Dichtwandmaterial befindet.

Wie vor allem Fig. 2 zeigt, steht in einem vorweg in beliebiger Weise hergestellten und in üblicher Weise mit einer Stützflüssigkeit 2 gefüllten Schlitz 1 ein den Schlitz 1 in Querrichtung unterteilendes und über dessen gesamte Tiefe reichendes Schalungselement 3. Das Schalungselement 3 besteht aus einem kastenförmigen Gehäuse 4 aus Stahl mit einer der Stützflüssigkeit 2 zugekehrten Vorderwand 5, einer Rückwand 6 sowie Seitenwänden 7. Der durch diese Wände gebildete Hohlraum ist nach unten durch eine Bodenplatte 8 abgeschlossen. Die Bodenplatte 8 setzt sich nach vorne in eine Kufe 9 fort. Der von diesem kastenförmigen Gehäuse 4 umschlossene Hohlraum ist von oben her zugänglich. Die Rückwand 6 des Gehäuses 4 dient zugleich als Trenn- bzw. Schalwand für das Dichtwandmaterial 10, das den Schlitz 1 hinter der durch einen Pfeil 11 angedeuteten Vortriebsrichtung ausfüllt.

Zum Einbringen des Dichtwandmaterials 10 ist das kastenförmige Gehäuse 4 an seiner Rückseite mit seitlichen Flügelwänden 12 versehen, die zusammen mit der Rück- bzw. Schalungswand 6 einen im Querschnitt etwa U-förmigen Raum 13 bilden (Fig. 1). Die Flügelwände 12 haben eine Neigung nach rückwärts und außen; sie können auch eine Neigung von oben nach unten haben, um das Nachsacken des Dichtmaterials zu erleichtern. Am unteren Ende ist der von den Flügelwänden 12 und der Rückwand 6 gebildete Raum 13 durch ein Schleppblech 14 abgeschlossen, das die Bodenplatte 8 verlängert. Am rückwärtigen freien Rand des Schleppblechs kann eine Schürze 15 vorgesehen sein, welche bei auftretenden Unebenheiten die Dichtung zur Sohle 16 des Schlitzes 1 herstellt. Am oberen Ende des U-förmigen Raumes 13 befindet sich ein Vorratsbehälter 17 für das Dichtwandmaterial 10 in Form eines Einfülltrichters.

Bei diesem Ausführungsbeispiel wird die Verdichtung des Dichtwandmaterials 10 mittels - nicht dargestellter - Vibrationsgeräte erreicht, die in Stützrohren 18 untergebracht sind. Die Stützrohre 18 durchsetzen die Rückwand 6 und sind gegenüber der Vorderwand 5 des Gehäuses 4 durch Zylinder-Kolben-Einheiten 19 abgestützt. Auf diese Weise kann durch Ausfahren der Zylinder-Kolben-Einheiten 19 unter Abstützung der Rohre 18 gegenüber dem bereits eingebrachten und verdichteten Dichtmaterial 10 der Vorschub des gesamten Schalungselementes 3 bewirkt werden. Die Rohre 18 können auch teleskopierbar bzw. mit besonderen Abstützeinrichtungen versehen sein.

In den Fig. 3 und 4 ist in ähnlichen Darstellungen wie vorbeschrieben eine andere Ausführungsform eines Schalungselementes 3' dargestellt. Auch hier besteht das Schalungselement 3' aus einem Gehäuse 4' mit einer Vorderwand 5', einer Rückwand 6' sowie Seitenwänden 7' und einer Bodenplatte 8' . Ebenso sind seitliche Flügelwände 12', ein unteres Schleppblech 14' und ein Vorratsbehälter 17' vorgesehen, wie auch Rohre 18' mit darin angeordneten, nicht dargestellten Vibrationsgeräten.

Der Vorschub erfolgt bei diesem Schalungselement 3' durch Zylinder-Kolben-Einheiten 20, die zwischen der Rückwand 6' und einer besonderen Schalungswand 21 angeordnet sind, die in dem U-förmigen Raum 13' zwischen den seitlichen Flügelwänden 12' verschiebbar ist. Diese Schalwand 21 bildet so für die Zylinder-Kolben-Einheiten 20 ein Widerlager an der Dichtwand, so daß mittels der Zylinder-Kolben-Einheiten 20 das Gehäuse 4' demgegenüber in Richtung des Pfeiles 11 verschoben werden kann.

Bei dem in den Fig. 5 und 6 dargestellten weiteren Ausführungsbeispiel folgt die Ausgestaltung des Schalungselementes 3'' und des Gehäuses 4'' der Ausführungsform der Fig. 3 und 4, insbesondere auch im Hinblick auf den Vorschub mit zwischen der Rückwand 6'' und einer Schalwand 22 angeordneten Zylinder-Kolben-Einheiten 20.

Zur Verdichtung des Dichtwandmaterials 10 ist hier in dem von den Flügelwänden 12'' und der Schalwand 22 gebildeten U-förmigen Raum 13'' eine schraubenförmige Verdichtungsschnecke 23 mit vertikaler Drehachse 24 angeordnet. Die Schnecke 23 wird über einen bei 25 angedeuteten Antrieb mit in die Tiefe gerichteter Förderrichtung angetrieben. Die Verdichtungsschnecke 23 kann als Förderschnecke ausgebildet sein. Besonders zweckmäßig erscheint aber eine Ausbildung der Schnecke 23 nach Art einer barocken gewendelten Säule mit kreisförmigem Querschnitt. Eine solche Schnecke bewirkt nicht nur eine Materialförderung in Richtung ihrer Längsachse, sondern ist auch in der Lage, auf das Material einen Druck in horizontaler Richtung auszuüben, um so das von oben her durch den Einfülltrichter 17'' nachrückende Material auch zur Seite hin in meist nicht zu vermeidende Unebenheiten in den Schlitzwandungen hineinzudrücken. Um Unstetigkeiten, insbesondere auch Fehlbelastungen der Schnecke 23 zu vermeiden, muß allerdings darauf geachtet werden, daß der Horizontalvorschub der Schnecke 23 und des Gehäuses 4'' synchron erfolgen.

## Patentansprüche

1. Verfahren zum Herstellen einer Dichtwand aus mineralischen Dichtungsmaterialien, insbesondere Tonmineralien, wie z.B. Montmorillonit, in einem durch eine Stützflüssigkeit stabilisierten Schlitz (1) im Boden, bei dem das die Dichtwand bildende Material trocken vorgemischt und als trockenes rieselfähiges Gemisch unter Verdrängung der Stützflüssigkeit in einen durch ein Schalungselement (3,3',3'') in Querrichtung abgeteilten Schlitzabschnitt eingebaut und die für die Wirksamkeit des Gemisches als Dichtwand erforderliche Feuchtigkeit nach dem Einbau zugeführt wird, dadurch gekennzeichnet, daß das Schalungselement (3, 3', 3'') in dem Schlitz (1) in dessen Längsrichtung verschoben und das die Dichtwand bildende Material (10) im Zuge des Verschiebens des Schalungselementes (3, 3', 3'') unmittelbar hinter diesem von oben her und den beim Verschieben frei werdenden Raum ausfüllend in den Schlitz eingebaut wird und daß während des Einbringens des Materials (10) zur Erzeugung eines Horizontaldruckes, der gleich oder größer ist als der hydraulische Druck der Stützflüssigkeit, auf dieses im Sinne einer Verringerung des Winkels der inneren Reibung z.B. mit Vibrationen durch Rüttler oder dergleichen, eingewirkt wird.

2. Verfahren zum Herstellen einer Dichtwand aus mineralischen Dichtungsmaterialien, insbesondere Tonmineralien, wie z.B Montmorillonit, in einem durch eine Stützflüssigkeit stabilisierten Schlitz im Boden, bei dem das die Dichtwand bildende Material trocken vorgemischt und als trockenes rieselfähiges Gemisch unter Verdrängung der Stützflüssigkeit in einen durch ein Schalungselement in Querrichtung abgeteilten Schlitzabschnitt eingebaut und die für die Wirksamkeit des Gemisches als Dichtwand erforderliche Feuchtigkeit nach dem Einbau zugeführt wird, dadurch gekennzeichnet, daß das Schalungselement (3, 3', 3'') in dem Schlitz (1) in dessen Längsrichtung verschoben und das die Dichtwand bildende Material (10) im Zuge des Verschiebens des Schalungselementes (3, 3', 3'') unmittelbar hinter diesem von oben her und den beim Verschieben frei werdenden Raum ausfüllend in den Schlitz eingebaut wird und daß das Material (10) während des Einbringens zur Erzeugung eines Horizontalsdruckes, der gleich oder größer ist als der hydraulische Druck der Stützflüssigkeit, mit einer vertikalen Kraft z.B. durch Auflast oder mittels einer in die Tiefe des Schlitzes reichenden Schraube beaufschlagt wird.

3. Vorrichtung zum Durchführen des Verfahrens nach Anspruch 1 mit einem den Schlitz (1) über seine gesamte Höhe unterteilenden und mit Mitteln zur Längsverschiebung im Schlitz (1) versehenen Schalungselement (3, 3'), wobei das Schalungselement (3, 3') an der der zu bildenden Dichtwand zugekehrten Seite eine im wesentlichen quer zum Schlitz (1) verlaufende Schalungswand (6, 6') aufweist, an der Vibrationsgeräte angeordnet sind, dadurch gekennzeichnet, daß die Schalungswand (6, 6') mit seitlichen Flügelwänden (12, 12') versehen ist, die im Horizontalschnitt gesehen mit der Schalungswand einen etwa U-förmigen Raum (13, 13') für das einzubringende Dichtungsmaterial (10) bilden und daß die an dem Schalungselement (3, 3') angeordneten Vibrationsgeräte, z.B. Rüttler, an bzw. in in horizontaler Richtung in die Dichtwand hineinreichenden Rohren (18, 18') angeordnet sind.

4. Vorrichtung zum Durchführen des Verfahrens nach Anspruch 2 mit einem den Schlitz (1) über seine gesamte Höhe unterteilenden und mit Mitteln zur Längsverschiebung im Schlitz (1) versehenen Schalungselement (3''), wobei das Schalungselement (3'') an der zu bildenden Dichtwand zugekehrten Seite eine im wesentlichen quer zum Schlitz (1) verlaufende Schalungswand (6'') aufweist, dadurch gekennzeichnet, daß die Schalungswand (6'') mit seitlichen Flügelwänden (12'') versehen ist, die im Horizontalschnitt gesehen mit der Schalungswand einen etwa U-förmigen Raum (13'') für das einzubringende Dichtungsmaterial (10) bilden, und daß in dem U-förmigen Raum (13'') eine angetriebene Schraube (23) mit in die Tiefe des Schlitzes (1) gerichteter Drehrichtung angeordnet ist.

5. Vorrichtung nach Anspruch 3 oder 4, dadurch gekennzeichnet, daß der durch die Flügelwände (12, 12', 12'') gebildete U-förmige Raum (13, 13', 13'') am unteren Ende durch ein Schleppblech (14, 14', 14'') abgeschlossen ist.

6. Vorrichtung nach Anspruch 5, dadurch gekennzeichnet, daß am freien Rand des Schleppbleches (14, 14', 14'') eine gegen die Sohle (16) des Schlitzes (1) dichtende Schürze (15) vorgesehen ist.

7. Vorrichtung nach einem der Ansprüche 3 bis 6, dadurch gekennzeichnet, daß die Innenflächen der Flügelwände (12, 12', 12'') nach innen geneigt sind.

8. Vorrichtung nach einem der Ansprüche 3 bis 7, dadurch gekennzeichnet, daß die Schalungswand (6, 6', 6'') in vertikaler Richtung geneigt ist.

9. Vorrichtung nach einem der Ansprüche 3 bis 8 , dadurch gekennzeichnet, daß oberhalb des durch die Schalungswand und die Flügelwände gebildeten U-förmigen Raumes (13, 13', 13'') ein Vorratsbehälter (17, 17', 17'') für das Dichtwandmaterial (10) angeordnet ist.

10. Vorrichtung nach einem der Ansprüche 3 bis 9, dadurch gekennzeichnet, daß zum Vorschub des Schalungselementes (3, 3', 3'') sich gegen die Dichtwand abstützende Zylinder-Kolben-Einheiten (20) vorgesehen sind.

11. Vorrichtung nach Anspruch 10, dadurch gekennzeichnet, daß die Zylinder-Kolben-Einheiten (20) mit den gegen die Dichtwand abstützbaren Rohren (18, 18') bewegungsschlüssig verbunden sind.

12. Vorrichtung nach Anspruch 11, dadurch gekennzeichnet, daß die Rohre (18, 18') aus teleskopartig gegeneinander verschiebbaren Abschnitten bestehen.

13. Vorrichtung nach Anspruch 12, dadurch gekennzeichnet, daß die Schalungswand (6', 6'') als Doppelwand ausgebildet und die Zylinder-Kolben-Einheiten (20) mit in Wandlängsrichtung verlaufender Bewegungsrichtung zwischen den Wandteilen (6', 6'' und 21, 22) angeordnet sind.

## Claims

1. A method of constructing a sealing wall from mineral sealing materials, in particular clay minerals, for example montmorillonite, in a channel (1) in the ground stabilised by a supporting fluid, in which the material forming the sealing wall is premixed in a dry state and is introduced as a dry free-flowing mixture, while displacing the supporting fluid, into a channel section partitioned in a transverse direction by a shuttering element (3, 3', 3''), and the moisture required to render the mixture effective as a sealing wall is supplied after its introduction, characterised in that the shuttering element (3, 3', 3'') is shifted in the channel (1) in the longitudinal direction thereof and the material (10) forming the sealing wall is introduced into the channel from above during the shifting of the shuttering element (3, 3', 3'') immediately behind the latter, thus filling up the space left free during the shifting, and in that during the introduction of the material (10), in order to create a horizontal pressure which is equal to or greater than the hydraulic pressure of the supporting fluid, said material is acted upon, for example, by vibrations applied by vibrators or the like with a view to reducing the angle of the internal friction.

2. A method of constructing a sealing wall from mineral sealing materials, in particular clay minerals, for example montmorillonite, in a channel (1) in the ground stabilised by a supporting fluid, in which the material forming the sealing wall is premixed in a dry state and is introduced as a dry free-flowing mixture, while displacing the supporting fluid, into a channel section partitioned in a transverse direction by a shuttering element, and the moisture required to render the mixture effective as a sealing wall is supplied after its introduction, characterised in that the shuttering element (3, 3', 3'') is shifted in the channel (1) in the longitudinal direction thereof and the material (10) forming the sealing wall is introduced into the channel from above during the shifting of the shuttering element (3, 3', 3'') immediately behind the latter, thus filling up the space left free during the shifting, and in that during the introduction of the material (10), in order to create a horizontal pressure which is equal to or greater than the hydraulic pressure of the supporting fluid, it is acted upon by a vertical force, for example, by an applied load or by means of a screw extending into the depth of the channel.

3. An apparatus for carrying out the method according to Claim 1, with a shuttering element (3, 3') which partitions the channel (1) into sections over its entire height and which is provided with means for longitudinal shifting in the channel (1), wherein on the side nearest the sealing wall to be formed the shuttering element (3, 3') has a shuttering wall (6, 6') which extends substantially transversely to the channel (1) and on which vibrating appliances are mounted, characterised in that the shuttering wall (6, 6') is provided with lateral wing walls (12, 12') which, viewed in horizontal section, form with the shuttering wall an approximately U-shaped cavity (13, 13') for the sealing material (10) to be introduced, and in that the vibrating appliances, e.g. vibrators, mounted on the shuttering element (3, 3') are disposed on or in tubes (18, 18') extending horizontally into the sealing wall.

4. An apparatus for carrying out the method according to Claim 2, with a shuttering element (3'') which partitions the channel (1) into sections over its entire height and which is provided with means for longitudinal shifting in the channel (1), wherein on the side nearest the sealing wall to be formed the shuttering element (3'') has a shuttering wall (6'') which extends substantially transversely to the channel (1), characterised in that the shuttering wall (6'') is provided with lateral wing walls (12'') which, viewed in horizontal section, form with the shuttering wall an approximately U-shaped cavity (13'') for the sealing material (10) to be introduced, and in that a driven screw (23) is arranged in the U-shaped cavity (13''), with a direction of rotation directed into the depth of the channel (1).

5. An apparatus according to Claim 3 or 4, characterised in that the U-shaped cavity (13, 13', 13'') formed by the wing walls (12, 12, 12'') is closed at the lower end by a trailing plate (14, 14', 14'').

6. An apparatus according to Claim 5, characterised in that a skirt (15) sealing against the floor (16) of the channel (1) is provided on the free edge of the trailing plate (14, 14', 14'').

7. An apparatus according to any one of Claims 3 to 6, characterised in that the inner surfaces of the wing walls (12, 12, 12'') are inwardly inclined.

8. An apparatus according to any one of Claims 3 to 7, characterised in that the shuttering wall (6, 6', 6'') is inclined in a vertical direction.

9. An apparatus according to any one of Claims 3 to 8, characterised in that a reservoir (17, 17', 17'') for the sealing wall material (10) is disposed above the U-shaped cavity (13, 13', 13'') formed by the shuttering wall and the wing walls.

10. An apparatus according to any one of Claims 3 to 9, characterised in that cylinder-piston units (20) bearing against the sealing wall are provided for advancing the shuttering element (3, 3', 3'').

11. An apparatus according to Claim 10, characterised in that the cylinder-piston units (20) are connected so as to be locked in movement with the tubes (18, 18') which can bear against the sealing wall .

12. An apparatus according to Claim 11, characterised in that the tubes (18, 18') comprise sections which can be displaced telescopically relative to one another.

13. An apparatus according to Claim 12, characterised in that the shuttering wall (6',6'') is in the form of a double wall and the cylinder-piston units (20) are disposed between the wall portions (6, 6'' and 21, 22) with a movement direction extending in the longitudinal direction of the wall.

## Revendications

1. Procédé de fabrication d'une paroi étanche à partir de matériaux d'étanchéité minéraux, en particulier de minéraux à base d'argile, tels que, par exemple, la Montmorillonite, dans une excavation (1), stabilisée au moyen d'un liquide stabilisateur, creusée dans le sol, dans lequel le matériau formant la paroi étanche est prémélangé à sec et introduit , sous forme de mélange fluide sec, avec refoulement du liquide stabilisateur, dans un tronçon d'excavation, subdivisé dans la direction transversale au moyen d'un élément de coffrage (3, 3', 3''), et l'humidité nécessaire pour que le mélange devienne efficace comme paroi étanche étant amenée après mise en place, caractérisé en ce que l'élément de coffrage (3, 3', 3'') est déplacé dans la direction longitudinale de l'excavation (1) et le matériau (10) formant la paroi étanche est placé dans l'excavation, et en remplissant l'espace libéré lors du déplacement de l'élément de coffrage (3, 3', 3''), directement derrière celui-ci, depuis le haut, et en ce que, pendant l'introduction du matériau (10), en vue de produire une pression horizontale égale ou supérieure à la pression hydraulique du liquide stabilisateur, on agit sur le matériau (10) dans le sens d'une diminution de l'angle de frottement interne, par exemple au moyen de vibrations produites à l'aide de vibreurs ou analogues.

2. Procédé de fabrication d'une paroi étanche à partir de matériaux d'étanchéité minéraux, en particulier de minéraux à base d'argile, tels que, par exemple, la Montmorillonite, dans une excavation stabilisée au moyen d'un liquide stabilisateur, creusée dans le sol, dans lequel le matériau formant la paroi étanche est prémélangé à sec et introduit, sous forme de mélange fluide sec, avec refoulement du liquide stabilisateur, dans un tronçon d'excavation subdivisé dans la direction transversale au moyen d'un élément de coffrage et l'humidité nécessaire pour que le mélange devienne efficace comme paroi étanche étant amenée après mise en place, caractérisé en ce que l'élément de coffrage (3, 3', 3'') est déplacé dans la direction longitudinale de l'excavation (1), et en ce que le matériau (10) formant la paroi étanche est placé dans l'excavation, et en remplissant l'espace libéré lors du déplacement de l'élément de coffrage (3, 3', 3''), directement derrière celui-ci, depuis le haut, et en ce que le matériau (10) est sollicité pendant l'introduction, en vue de produire une pression horizontale égale ou supérieure à la pression hydraulique du liquide stabilisateur, avec une force verticale, par exemple par application d'une charge ou au moyen d'une vis pénétrant dans la profondeur de l'excavation.

3. Dispositif pour la mise en oeuvre du procédé selon la revendication 1, comportant un élément de coffrage (3, 3') subdivisant l'excavation (2) sur la totalité de sa hauteur et pourvu de moyens pour opérer un déplacement longitudinal dans l'excavation (1), l'élément de coffrage (3, 3') présentant, sur la face tournée vers la paroi étanche à constituer, une paroi de coffrage (6, 6') s'étendant sensiblement transversalement par rapport à l'excavation (1), sur laquelle son disposés des appareils vibreurs, caractérisé en ce que la paroi de coffrage (6, 6') est pourvue de parois formant des ailes (12, 12') latérales, qui, observées dans une coupe horizontale, forment avec la paroi de coffrage, un espace (13, 13'), à peu près en forme de U, pour le matériau d'étanchéité (10) à introduire et en ce que les appareils vibreurs disposés sur l'élément de coffrage (3, 3'), par exemple des vibreurs, sont disposés sur, respectivement dans, des tubes (18, 18') pénétrant en direction horizontale dans la paroi étanche.

4. Dispositif pour la mise en oeuvre du procédé selon la revendication 1, comportant un élément de coffrage (3'') subdivisant l'excavation (2) sur la totalité de sa hauteur et pourvu de moyens pour opérer un déplacement longitudinal dans l'excavation (1), l'élément de coffrage (3'') présentant sur la face tournée vers la paroi étanche à constituer une paroi de coffrage (6'') s'étendant sensiblement transversalement à l'excavation (1), caractérisé en ce que la paroi de coffrage (6'') est pourvue de parois formant des ailes (12'') latérales, qui, observées dans une coupe horizontale, forment avec la paroi de coffrage, un espace (13'') à peu près en forme de U pour le matériau d'étanchéité (10) à introduire, et en ce que dans l'espace en U (13'') est disposée une vis (23), entraînée dans le sens de rotation, pour provoquer un déplacement orienté vers la profondeur de l'excavation (1).

5. Dispositif selon la revendication 3 ou 4, caractérisé en ce que l'espace en U (13, 13', 13'') formé par les parois formant des ailes (12, 12', 12'') est délimité, à l'extrémité inférieure, au moyen d'une tôle remorquée (14, 14', 14'').

6. Dispositif selon la revendication 5, caractérisé en ce qu'un tablier (15), assurant une étanchéité vis-à-vis de la sole (16) de l'excavation (11), est prévu sur le bord libre de la tôle remorquée (14, 14', 14'').

7. Dispositif selon l'une des revendications 3 à 6, caractérisé en ce que les surfaces intérieures des parois formant des ailes (12, 12', 12'') sont inclinées vers l'intérieur.

8. Dispositif selon l'une des revendications 3 à 7, caractérisé en ce que la paroi de coffrage (6, 6', 6'') est orientée en direction verticale.

9. Dispositif selon l'une des revendications 3 à 8, caractérisé en ce qu'au-dessus de l'espace en U (13, 13', 13'') formé au moyen de la paroi de coffrage et des parois formant des ailes est disposé un récipient de stockage (17, 17', 17'') pour le matériau de paroi étanche (10).

10. Dispositif selon l'une des revendications 3 à 9, caractérisé en ce que des ensembles à piston et cylindre (20), prenant appui contre la paroi étanche, sont prévus pour assurer la progression de l'élément de coffrage (3, 3', 3'').

11. Dispositif selon la revendication 10, caractérisé en ce que les ensembles à piston et cylindre (20) sont reliés cinétiquement aux tubes (18, 18') pouvant prendre appui contre la paroi étanche.

12. Dispositif selon la revendication 11, caractérisé en ce que les tubes (18, 18') sont composés de tronçons pouvant se déplacer télescopiquement les uns par rapport aux autres.

13. Dispositif selon la revendication 12, caractérisé en ce que la paroi de coffrage (6', 6'') est réalisée sous forme de paroi double et les ensembles à piston et cylindre (20) sont disposés avec une direction de déplacement orientée dans la longueur de la paroi, entre les parties de parois (6, 6'' et 21, 22).
